# EUROPÄISCHE PATENTSCHRIFT

(11) **EP 2 698 078 B1**
(45) Veröffentlichungstag und Bekanntmachung des Hinweises auf die Patenterteilung: **12.11.2014**
(21) Anmeldenummer: 13171583.1
(22) Anmeldetag: 12.06.2013
(51) Int. Cl.: A47C 7/44

(54) **Bürositzmöbel mit elastomer-Lager**
Office seating furniture with elastomer bearing
Meubles de bureau destinés à s'asseoir avec palier en élastomère

(30) Priorität: 17.08.2012 DE 102012214642
(43) Veröffentlichungstag der Anmeldung: 19.02.2014
(73) Patentinhaber: Sedus Stoll AG, 79761 Waldshut (DE)
(72) Erfinder: Maier, Peter, 79736 Herrischried (DE)
(74) Vertreter: Isarpatent

(56) Entgegenhaltungen:
- DE-A1- 10 048 779
- DE-U1- 8 717 411
- GB-A- 382 017

## Beschreibung

### GEBIET DER ERFINDUNG

Die vorliegende Erfindung berifft ein Bürositzmöbel mit einem Elastomer-Lager, insbesondere zur punktuellen Befestigung eines Sitzmöbelelements an dem Bürositzmöbel.

### TECHNISCHER HINTERGRUND

Lager für Bürositzmöbel existieren in den verschiedensten Ausführungsformen. Eine spezielle Art der Lagerung von Sitzmöbelelementen an einem anderen Sitzmöbelelement, insbesondere an einem Sitzmöbelgestell, stellen so genannte Elastomer-Lager dar. Diese Elastomer-Lager dienen der Bereitstellung einer gewissen Beweglichkeit im Lagerpunkt in mehreren und insbesondere in sämtlichen rotatorischen Freiheitsgraden. Besonders häufig werden Elastomer-Lager zur Anbindung einer Rückenlehne an ein Stuhlgestell eingesetzt. Bei Verwendungen solcher Lager bei Rückenlehnen spricht man auch von dorsokinetisch flexiblen Gelenken. Die mit derartigen Lagern angebundenen Rückenlehnen werden auch als dorsokinetische Rückenlehnen bezeichnet. Diese Art von Rückenlehne macht, analog zu einem ein menschliches Gelenk, Dreh-, Seitwärts- und Rückenbewegungen unterstützend mit.

Ein Elastomer-Lager für eine dorsokinetische Rückenlehne ist beispielsweise in der Deutschen Patentanmeldung DE 100 48 779 A1 beschrieben. Demnach sind an einen Gummipuffer zwei Stahlplatten anvulkanisiert. Die Stahlplatten und der Gummipuffen weisen eine zentrale Durchgangsöffnung auf. Eine der Stahlplatten weist an der Seite des Lehnenträgers eine konische Vertiefung an der Durchgangsöffnung auf. Durch die Durchgangsöffnung hindurch ist ein konifizierter Bolzen, der mit der konischen Vertiefung in Eingriff steht, mit der Rückenlehne verbunden. Eine derartige Anordnung gewährleistet die gewünschte Beweglichkeit des Elastomer-Lagers und verhindert, falls sich die Vulkanisierung löst, ein Abfallen der Lehne.

### ZUSAMMENFASSUNG DER ERFINDUNG

Vor diesem Hintergrund liegt der vorliegenden Erfindung die Aufgabe zugrunde, ein Bürositzmöbel mit einem verbesserten Elastomer-Lager anzugeben.

Erfindungsgemäß wird diese Aufgabe durch ein Bürositzmöbel mit einem Elastomer-Lager mit den Merkmalen des Patentanspruchs 1 gelöst.

Demgemäß ist vorgesehen:
- Ein Bürositzmöbel mit einem Elastomer-Lager, insbesondere zur punktuellen Befestigung eines Sitzmöbelelements an dem Bürositzmöbel, wobei das Elastomer-Lager eine Grundplatte, einen Gegenflansch, eine fest mit der Grundplatte und dem Gegenflansch verbundenen Elastomerkörper, und eine an der Grundplatte befestigten Kragenmuffe aufweist, welche den Elastomerkörper und den Gegenflansch zumindest abschnittsweise umhüllt.

Die der vorliegenden Erfindung zugrunde liegende Idee besteht darin, einen umlaufenden Anschlag für das Elastomer-Lager bereitzustellen, welcher eine Überbelastung des Elastomerkörpers bzw. eine Überbelastung der Anbindung des Elastomerkörpers an die Grundplatte und/oder den Gegenflansch verhindert. Dazu wird erfindungsgemäß eine mit der Grundplatte des Elastomer-Lagers fest verbundene Kragenmuffe vorgesehen, welche den Elastomerkörper und den Gegenflansch zumindest abschnittsweise umhüllt.

Der besondere Vorteil dieses Lagers besteht darin, dass dieses einen stabilere Anbindung des Elastomers an die Grundplatte gewährleistet, wodurch dieses sehr viel stabiler ist und die Gefahr eines Abreisens des Elastomers von der Grundplatte aufgrund der Begrenzung der entsprechenden Zugkräfte sinkt. Damit erhöht sich die Lebensdauer derartiger Lager signifikant.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer vorteilhaften Ausführungsform ist der Elastomerkörper an der Grundplatte und an dem Gegenflansch anvulkanisiert. Alternativ kann der Elastomerkörper auch nur an einem der beiden anvulkanisiert sein, und mit dem anderen auf andere Art und Weise fest verbunden sein. Durch das Anvulkanisieren wird eine feste Verbindung geschaffen, welche einfach zu fertigen ist. Insbesondere wenn die Grundplatte und/oder der Gegenflansch aus Metall gebildet sind, ist das Anvulkanisieren eine vorteilhafte Verbindungstechnik, um den Elastomerkörper an den metallischen Oberflächen der Grundplatte und/oder des Gegenflansches einfach und kostengünstig zu befestigen.

Gemäß einer weiteren Ausführungsform weisen die Grundplatte, der Elastomerkörper und der Gegenflansch eine gemeinsame Hauptachse auf. Diese Hauptachse stellt vorteilhaft auch die Befestigungsachse dar. Somit sind die Grundplatte, der Elastomerkörper und der Gegenflansch zueinander ausgerichtet und in dieser definierten Ausrichtung miteinander verbunden.

Gemäß einer weiteren vorteilhaften Ausführungsform sind die Grundplatte, der Elastomerkörper, der Gegenflansch und die Kragenmuffe im Wesentlichen rotationssymmetrisch um die Hauptachse ausgebildet. Unter im Wesentlichen rotationssymmetrisch ist zu verstehen, dass zur Auslegung und/oder Befestigung der einzelnen Bauteile Abweichungen von der Rotationssymmetrie vorgesehen sein können. Beispielsweise kann der Elastomerkörper an gewissen Stellen Ausnehmungen aufweisen, um die Lagercharakteristik damit zu verändern. Ferner kann an dem Gegenflansch an gewissen Stellen eine dickere oder dünnere Wand bzw. Vorsprünge oder dergleichen vorgesehen sein, um seine Bewegungsfreiheit in bestimmte Richtungen zusätzlich zu beschränken, falls derartige Bewegungen nicht gewünscht sind. Analog kann die Kragenmuffe derartige Ausbildungen aufweisen. Alternativ zu einer Rotationssymmetrie um die Hauptachse kann die Hauptachse auch asymmetrisch angeordnet sein, was insbesondere ebenfalls der Anpassung der Charakteristik des Elastomer-Lagers dienlich sein kann.

Gemäß einer vorteilhaften Ausführungsform ist entlang der Hauptachse ein Durchgangsloch durch die Grundplatte, den Elastomerkörper und den Gegenflansch zur Befestigung des Elastomer-Lagers an zumindest einem Bürositzmöbelelement vorgesehen. Mit einem solchen Durchgangsloch kann auf einfache Weise das Elastomer-Lager, beispielsweise mit einem zusätzlichen Befestigungsmittel, einfach an einem Bürositzmöbelelement befestigt werden. Besonders bevorzugt weist dazu die Grundplatte im Bereich des Durchgangslochs einen in das Durchgangsloch vorstehenden Absatz auf, welcher derart ausgebildet ist, dass mittels des Absatzes die Grundplatte mit einem Bürositzmöbelelement fest verbindbar und/oder zentrierbar ist, insbesondere mittels eines korrespondierenden Bolzen des Bürositzmöbelelements. Somit kann mit einfachen Mitteln das Elastomer-Lager mit dem Bürositzmöbelelement verbunden und/oder zentriert werden, und zwar mit einem einzigen Arbeitsschritt des Anbringens des korrespondierenden Bolzens.

Gemäß einer weiteren vorteilhaften Ausführungsform weist der Gegenflansch an seiner der Grundplatte abgewandten Seite Befestigungsmittel zum Befestigen des Elastomer-Lagers an einem Bürositzmöbelelement auf. Somit kann das Elastomer-Lager auch über den Gegenflansch an einem Bürositzmöbelelement befestigt werden. Insbesondere wird das Elastomer-Lager mit den Befestigungsmitteln an einem anderen Bürositzmöbelelement befestigt als mit dem bereits beschriebenen Bolzen. Beispielsweise kann das Elastomer-Lager mit dem Bolzen an der Rückenlehne eines Bürostuhls befestigt sein, und mit den Befestigungsmitteln des Gegenflansches an dem Trägergestell eines Bürostuhls befestigt sein. Alternativ kann das Elastomer-Lager auch mittels der Befestigungsmittel des Gegenflansches an der Rückenlehne befestigt sein und mittels des Bolzens und des Absatzes der Grundplatte an dem Trägergestell befestigt sein.

Gemäß einer bevorzugten Ausführungsform weisen die Befestigungsmittel zumindest drei Befestigungspunkte auf, welche derart angeordnet sind, dass sie Zug-, Druck- und Torsionskräfte aufnehmen und übertragen. Mit dieser Dreipunkt-Befestigung werden alle notwendigen Freiheitsgrade, insbesondere alle 6 Freiheitsgrade, mit einer minimalen Anzahl von Befestigungspunkten beschränkt. Somit wird der Befestigungsaufwand minimiert und dennoch die gewünschte mechanische Funktion der Befestigungsmittel gewährleistet.

Gemäß einer vorteilhaften Ausführungsform sind die Grundplatte und die Kragenmuffe durch Formschluss fest miteinander verbunden. Alternativ oder zusätzlich zu einer formschlüssigen Verbindung können auch stoffschlüssige Verbindungen und/oder reibschlüssige Verbindungen vorgesehen sein. Die formschlüssige Verbindung ist jedoch vorteilhaft, weil diese mit relativ geringem Aufwand herzustellen ist und hohe Kräfte übertragen kann. In einer bevorzugten Ausführungsform sind dazu an der Grundplatte eine Vielzahl von Ausnehmungen vorgesehen und an der Kragenmuffe eine Vielzahl von entsprechenden Fortsätzen vorgesehen. Die Fortsätze greifen dabei in die Ausnehmungen ein und bilden an einer Rückseite der Grundplatte eine Hinterschneidung der Grundplatte aus. Um eine formschlüssige Verbindung herzustellen, sind zumindest zwei solcher Fortsätze und Ausnehmungen notwendig, welche die Grundplatte in einem Winkel größer als 180° einfassen. Prinzipiell ist auch jede andere Anzahl von Ausnehmungen und Fortsätzen größer als zwei denkbar, welche die Grundplatte in einem Winkel größer als 180° einfassen. Bevorzugt liegt diese Anzahl bei mindestens drei. Besonders bevorzugt sind die Ausnehmungen und Fortsätze gleichmäßig über den Umfang der Grundplatte verteilt. Vorteilhaft sind dabei aus Symmetriegründen die gleichmäßige Anordnung von vier, sechs, acht und besonders bevorzugt von zwölf Ausnehmungen und Fortsätzen um den Umfang der Grundplatte verteilt. Alternativ können auch sämtliche dazwischen liegende ungerade Anzahlen von Fortsätzen und Ausnehmungen sowie gerade und ungerade Anzahlen von Fortsätzen und Ausnehmungen größer als zwölf vorgesehen sein. Die Anzahl der vorgesehenen Ausnehmungen und Fortsätze ist dabei an die Dimensionierung und an die Auslegung des Elastomer-Lagers anpassbar.

Bei einer weiteren bevorzugten Ausführungsform ist an der der Grundplatte abgewandten Seite des Gegenflansches zumindest ein Dämpfungselement zum Dämpfen eines Anschlags des Gegenflansches an der Kragenmuffe vorgesehen. Somit werden vorteilhaft abrupte Anschläge des Gegenflansches an der Kragenmuffe vermieden und/oder auch dadurch entstehende Geräusche gedämpft. Besonders vorteilhaft ist das Dämpfungselement als Fortsatz des Elastomerkörpers vorgesehen, so dass der Elastomerkörper sich bis auf die der Grundplatte abgewandte Seite des Gegenflansches erstreckt und dort einen, insbesondere umlaufenden, Dämpfungsabschnitt ausbildet. Ein solcher Dämpfungsabschnitt kann vorteilhaft ebenfalls zur Auslegung bzw. Beeinflussung der Charakteristik des Elastomer-Lagers verwendet werden. Beispielsweise kann er dazu an einer Seite, welche eine geringere Bewegungsfreiheit aufweisen soll als eine andere Seite, größer und/oder härter und/oder mit einer größeren Dämpfung versehen ausgebildet sein.

Gemäß einer weiteren vorteilhaften Ausführungsform ist der Kragen der Kragenmuffe vom Gegenflansch und von dem Elastomerkörper beabstandet und erstreckt sich abschnittsweise über die der Grundplatte abgewandte Seite des Gegenflansches. Somit wird die Bewegungsfreiheit des Elastomerkörpers und des Gegenflansches in sämtlichen Freiheitsgraden durch den Verbund aus Grundplatte und Kragenmuffe begrenzt. Dies ist vorteilhaft, weil somit die Bewegungen des Gegenflansches und/oder des Elastomerkörpers in sämtliche Richtungen beschränkt werden, und damit Beschädigungen derselben vermieden werden.

Besonders vorteilhaft sind dazu der Elastomerkörper, der Gegenflansch und die Kragenmuffe derart ausgebildet und ausgelegt, dass ein vorbestimmter Abstand zwischen der Kragenmuffe und dem Verbund aus Gegenflansch und Elastomerkörper vorgesehen ist, wobei der Abstand einen Bewegungsraum des Gegenflansches und des Elastomerkörpers innerhalb der Innenmantelfläche der Kragenmuffe definiert. Der Bewegungsraum ist dabei derart dimensioniert, dass er eine durch Krafteinwirkung auf die Grundplatte und/oder den Gegenflansch hervorgerufene Verformung des Elastomerkörpers ausschließlich als elastische und/oder reversible Verformung zulässt. Somit wird wirksam eine Beschädigung des Elastomer-Lagers verhindert. Insbesondere wird eine Beschädigung des Elastomerkörpers sowie ein Lösen der Anvulkanisierung bzw. Anbindung des Elastomerkörpers an der Grundplatte und/oder dem Gegenflansch verhindert.

Bei Ausführungsformen der Erfindung weist der Elastomerkörper eine Härte von 60 bis 90 Shore auf. Bei bevorzugten Ausführungsformen liegt die Härte des Elastomerkörpers im Bereich von 70-80 Shore. Diese Härte erweist sich besonders vorteilhaft im Bereich der Dimensionierung eines Elastomer-Lagers für die Rückenlehne eines Bürositzmöbels. Die normalerweise von einer auf einem Bürositzmöbel sitzenden Person aufgebrachten Kräfte werden von einem Elastomer-Lager mit einem Elastomerkörper mit einer Härte in diesen Härtebereichen aufgenommen und es wird dabei ein ausreichender bzw. gewünschter Widerstand des Elastomer-Lagers gewährleistet. Für einen Fachmann ist dabei ersichtlich, dass diese Härtebereiche und die geometrischen Abmessungen des Elastomerkörpers an die gesamte Geometrie des Bürositzmöbels anzupassen sind. Somit sind die geometrischen Abmaße, insbesondere in Bezug auf wirkende Hebelarme, die von dem Bürositzmöbel bzw. der auf dem Bürositzmöbel sitzenden Person ausgehen, für die Auslegung heranzuziehen. Die Dimensionierung und die Einstellung der Härte muss dann aufeinander abgestimmt werden, was im Bereich des Könnens des Fachmanns liegt. Bei der vorliegenden Erfindung soll die Geometrie des Elastomer-Lagers derart ausgebildet sein, dass sie mit einem Elastomerkörper mit den angegebenen Härtebereichen besonders vorteilhaft auslegbar ist. Dabei wird auch insbesondere auf designtechnische und optische Vorteile einer kompakten Elastomer-Lager-Bauweise Rücksicht genommen.

Bei einer vorteilhaften Ausführungsform des Bürositzmöbels ist die Sitzmöbelkomponente mit dem Gestell derart über das Elastomer-Lager verbunden, dass das Gestell mit der Grundplatte und die Sitzmöbelkomponente mit dem Gegenflansch verbunden sind. Alternativ können auch das Gestell mit dem Gegenflansch und die Sitzmöbelkomponente mit der Grundplatte verbunden sein. In beiden Fällen sind durch Krafteinleitung in die Sitzmöbelkomponente eine Verformung des Elastomerkörpers und eine Relativbewegung des Gegenflansches zur Grundplatte hervorrufbar.

Bei bevorzugten Ausführungsformen umfasst die Sitzmöbelkomponente eine Rückenlehne. Alternativ oder zusätzlich kann die Sitzmöbelkomponente auch eine Sitzfläche und/oder eine Armlehne umfassen. Somit ist eine flexible Lagerung sämtlicher Sitzmöbelkomponenten über ein erfindungsgemäßes Elastomer-Lager möglich.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: einen erfindungsgemäßen Bürodrehstuhl mit einer beweglichen Rückenlehne, die über ein Elastomer-Lager an einem Trägergestell des Bürodrehstuhls befestigt ist;
- Fig. 2: eine Rückenlehne und ein Trägergestell in einer rückseitigen Ansicht, wobei die Rückenlehne und das Trägergestell mit einem verdeckt dargestellten Elastomer-Lager verbunden sind;
- Fig. 3: eine Draufsicht auf ein Elastomer-Lager, eines erfindungsgemäßen Bürodrehstuhls;
- Fig. 4: eine Querschnittsansicht des Elastomer-Lagers aus Fig. 3 entlang der Schnittlinie A-A;
- Fig. 5: eine Querschnittsansicht des Elastomer-Lagers aus Fig. 3 entlang der Schnittlinie B-B;
- Fig. 6A-6C: eine Explosionsansicht des Elastomer-Lagers in der Schnittdarstellung aus Fig. 4;
- Fig. 7: ein zusammengebautes Elastomer-Lager in einer isometrischen Ansicht.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Figur 1 zeigt einen erfindungsgemäßen Bürodrehstuhl 20. Der Bürodrehstuhl 20 ist mit einer beweglichen Rückenlehne 21 ausgestattet, die über ein erfindungsgemäßes Elastomer-Lager 1 an einem Trägergestell 22 des Bürodrehstuhls 20 befestigt ist.

Mit gestrichelten Linien ist eine ausgelenkte Position der beweglichen Rückenlehne 1 dargestellt. Die Bewegung in die ausgelenkte Position wird durch Krafteinleitung einer auf dem Bürodrehstuhl sitzenden Person in die Rückenlehne hervorgerufen. Die Bewegung wird durch die Flexibilität des Elastomer-Lagers ermöglicht, welches unter Anderem die dargestellte Kippung um eine transversal ausgerichtete Achse ermöglicht. Optional oder zusätzlich sind auch Kippungen um in longitudinalen und/oder sagittalen Richtungen verlaufende Achsen möglich. Ferner stellt das Elastomer-Lager auch eine begrenzte Nachgiebigkeit bzw. Dämpfung für Druckkräfte bereit, d.h. für Kräfte, welche in sagittaler Richtung im Wesentlichen frontal auf das Elastomer-Lager wirken.

Figur 2 zeigt eine Rückenlehne 21 und ein Trägergestell 22 in einer rückseitigen Ansicht, wobei die Rückenlehne 21 und das Trägergestell 22 über ein verdeckt dargestelltes Elastomer-Lager 1 verbunden sind. Diese Ansicht dient vor allem der Verdeutlichung der Anordnung des Elastomer-Lagers 1 an einer dorsokinetischen Rückenlehne 21. Vorteilhafterweise wird das Elastomer-Lager mittig, d.h. in etwa auf Höhe des Lendenwirbelbereichs einer auf dem Bürodrehstuhl sitzenden Person angebracht, also an einer solchen Position, an welcher üblicherweise auch eine Lordosenstütze angeordnet wird. Somit kann die von dem Elastomer-Lager bereitgestellte Beweglichkeit der Rückenlehne optimal auf die Bewegungen der Person reagieren. Die Höhe des Lagerpunktes kann insbesondere auch höhenverstellbar zur Anpassung an unterschiedliche Körpergrößen vorgesehen sein.

Figur 3 zeigt eine Draufsicht auf ein erfindungsgemäßes Elastomer-Lager 1 von der Seite des Gegenflansches 3. Im zentralen Bereich sind Befestigungsmittel 9 des Gegenflansches dargestellt, welche als Gewindebohrungen 9 ausgeführt sind. Zudem sind Zentriertaschen 19 vorgesehen um die Montage zu erleichtern und um die mechanische Belastbarkeit der Verbindung zu erhöhen. Im Zentrum des Gegenflansches und des gesamten Elastomer-Lagers 1, das heißt im Bereich des Kreuzungspunktes der Symmetrielinien, befindet sich die Hauptachse 6. Entlang der Hauptachse 6 sind eine Durchgangsöffnung in Form eines Durchgangsloches 7 vorgesehen ist.

Der in dieser Ansicht sichtbare Bereich des Gegenflansches 3 ist von der Kragenmuffe 5 umgeben, welche den in dieser Ansicht nicht sichtbaren Bereich des Gegenflansches 3 verdeckt. Die Kragenmuffe 5 ist als um die Hauptachse 6 rotationszylindrische Hülse mit einem am Ende des Gegenflansches 3 radial in Richtung der Hauptachse 6 zulaufenden, umlaufenden Kragen 15 gebildet. Konzentrisch um die Kragenmuffe 5 herum sind Abschnitte der Grundplatte 2, welche von Ausnehmungen 10 regelmäßig unterbrochen werden, dargestellt.

Die Figuren 4 und 5 zeigen jeweils Querschnittsansichten des Elastomer-Lagers aus Figur 3. In Figur 4 ist eine Querschnittsansicht entlang der Schnittlinie A-A dargestellt. Gezeigt wird die Grundplatte 2, der Elastomerkörper 4 sowie der Gegenflansch 3, welche abschnittsweise von der Kragenmuffe 5 umhüllt dargestellt sind. Die Grundplatte 2 ist mit dem Elastomerkörper 4 durch Vulkanisation fest verbunden. Ebenso ist der Elastomerkörper 4 mit dem Gegenflansch 3 durch Vulkanisation fest verbunden. Die Kragenmuffe 5 weist Fortsätze 11 auf, welche hinter die Grundplatte 2 greifen und dort eine Hinterschneidung 13 ausbilden.

Die Grundplatte 2 ist als um die Hauptachse 6 konzentrische Scheibe mit einer Durchgangsöffnung in Form eines Durchgangsloches 7 im Zentrum der Scheibe ausgebildet. Um den Außenumfang der Grundplatte 2 sind regelmäßig zwölf Ausnehmungen 10 vorgesehen, welche dazu vorgesehen sind, dass Fortsätze 11 der Kragenmuffe 5 in die Ausnehmungen 10 eingreifen. Die Kragenmuffe 5 ist über den Elastomerkörper 4 und den Gegenflansch 3 übergestülpt und weist an der Seite, an welcher der Gegenflansch 3 angeordnet ist, eine konzentrische, zentral an der Hauptachse 6 positionierte Öffnung auf. Diese weist einen Durchmesser D5 auf, der größer als der Bereich der Befestigungsmittel 9 und kleiner als der mit dem Elastomerkörper 4 verbundene Bereich des Gegenflansches 3 ausgebildet ist. Somit ragt der Gegenflansch 3 zumindest abschnittsweise im Bereich der Befestigungsmittel 9 aus der Kragenmuffe 5 im Bereich ihrer Öffnung heraus. Innerhalb der Kragenmuffe 5 bzw. deren Innenmantelfläche 17 befindet sich der Abschnitt des Gegenflansches 3, der mit dem Elastomerkörper 4 verbunden ist. Dieser Abschnitt des Gegenflansches 3 weist einen Durchmesser auf, welcher größer als der Durchmesser D5 der Öffnung der Kragenmuffe 5 ausgebildet ist.

Der Gegenflansch 3 weist ebenfalls eine Durchgangsöffnung auf, welche konzentrisch um die Hauptachse 6 ausgebildet ist und deren Durchmesser größer als der Durchmesser D1 der Durchgangsöffnung der Grundplatte 2 ausgebildet ist. Der Gegenflansch 3 ist in der in Figur 4 dargestellten Anordnung in dem Bereich, der mit dem Elastomerkörper 4 verbunden ist, an seiner unteren Hälfte des Lagers 1 dicker ausgebildet als an der oberen Hälfte.

Die untere Hälfte entspricht in Figur 3 der Hälfte mit zwei Bohrungen 9 und die obere Hälfte der Hälfte mit einer einzelnen Bohrung 9, durch welche auch der in Figur 4 dargestellte Schnitt A-A verläuft. Auf diese Weise wird die Charakteristik des Elastomer-Lagers 1 beeinflusst, indem die Bewegungsfreiheit des Gegenflansches 3 in der oberen Hälfte größer vorgesehen ist, als in der unteren Hälfte. Optional oder zusätzlich kann auch das Material des Elastomerkörpers 4 am oberen Teil des Elastomer-Lagers 1 zu dem Material des Elastomerkörpers 4 am unteren Teil des Elastomer-Lagers 1 unterschiedlich, insbesondere mit unterschiedlichen E-Modulen bzw. unterschiedlichen Härtegraden vorgesehen sein, um so die Charakteristik des Elastomer-Lagers zu beeinflussen.

Ferner kann alternativ oder zusätzlich auch ein vorbestimmtes Spiel zwischen Komponenten und/oder an den Befestigungsmitteln bzw., dem Bolzen vorgesehen werden, um so die Beweglichkeit bei geringen Auslenkungen besonders leicht zu gestalten. Der Elastomerkörper 4 ist in der dargestellten Ausführungsform mit Fortsätzen 18 ausgebildet, welche sich bis auf die der Grundplatte 2 gegenüberliegende Seite 14 des Gegenflansches 3 erstrecken.

Im vorliegenden Ausführungsbeispiel erstrecken sich diese Fortsätze 18 um den gesamten Gegenflansch 3 umlaufend, im Wesentlichen konzentrisch um die Hauptachse, wobei Abweichungen der Konzentrität bzw. der Symmetrie der unterschiedlichen Ausbildung des Gegenflansches 3 in der oberen und unteren Hälfte geschuldet sind.

In Figur 5 ist das Elastomer-Lager 1 aus Figur 3 und Figur 4 in einer Querschnittsansicht entlang der Schnittlinie B-B aus Figur 3 dargestellt. In dem dargestellten Schnitt B-B liegt im Wesentlichen eine Symmetrie zur Hauptachse 6 vor.

An der Grundplatte 2 ist ein Absatz 8 dargestellt, an welchem die Grundplatte 2 mit Hilfe eines nicht dargestellten Bolzens an einem Bürositzmöbelelement 21, 22 befestigbar ist. Dazu wird der Bolzen von der Seite des Gegenflansches 3 in die Durchgangsöffnung 7 eingeführt, und durch die Durchgangsöffnung 7 der Grundplatte 2 durchgeführt, wobei der Bolzen einen dem Absatz 8 entsprechenden eigenen Absatz oder Halteabschnitt aufweist, mittels welchem eine kraftschlüssige Verbindung zu einem Bürositzmöbelelement 21, 22 herstellbar ist.

Die Kragenmuffe 5 ist mit Fortsätzen 11 dargestellt, welche in die Ausnehmungen 10 der Grundplatte 2 eingreifen und diese mit Hinterschneidungen 13 hinterschneiden, so dass die Kragenmuffe 5 formschlüssig mit der Grundplatte 2 verbunden ist. Ferner weist die Kragenmuffe 5 eine Innenmantelfläche 17 auf, welche sich entlang der gesamten Kragenmuffe 5 bis in den Bereich des Kragens 15 der Kragenmuffe 5 erstreckt. Der Kragen 15 ist an der Innenmantelfläche 17 mit einem Abstand 16 von den Dämpfungselementen 18 des Gegenflansches 3, welche im vorliegenden Ausführungsbeispiel als Fortsätze 18 des Elastomerkörpers 4 ausgebildet sind, beabstandet. Innerhalb dieses Abstandes 16, welcher parallel zur Hauptachse 6 dargestellt ist, sowie innerhalb des Abstandes der Innenmantelfläche 17 zum Elastomerkörper 4 in radialer Richtung, wird ein Bewegungsraum innerhalb der Innenmantelfläche 17 der Kragenmuffe 5 definiert, welcher die Bewegungsfreiheit des Elastomerkörpers 4 und des Gegenflansches 3 begrenzt. Eine Krafteinwirkung auf den Gegenflansch 3 und/oder auf die Grundplatte 2 kann somit zwar zu einer Verformung des Elastomerkörpers 4 führen, jedoch nur bis zu einem vorbestimmten Maß, in welchem die Dehnung des Elastomerkörpers 4 kleiner ist, als der Abstand 16 bzw. die radialen Abstände zur Innenmantelfläche 17 der Kragenmuffe 5.

Der Abstand 16 sowie die radialen Abstände sind derart dimensioniert bzw. die Verbindungen des Elastomerkörpers 4 mit der Grundplatte 2 und dem Gegenflansch 3 bzw. die Elastizität des Materials des Elastomerkörpers 4 sind allesamt derart ausgelegt und dimensioniert, dass Verformungen innerhalb des Bewegungsraumes ausschließlich zu elastischen oder reversiblen Verformungen des Elastomerkörpers 4 führen. Somit wird eine Beschädigung des Elastomerkörpers 4 durch mechanische Überbelastung wirksam und nachhaltig verhindert.

Die Figuren 6A bis 6D zeigen die Einzelteile des Elastomer-Lagers 1 nochmals in einer Explosionsdarstellung einzeln. In diesem Zusammenhang werden auch beispielshafte Dimensionierungsangaben der Einzelteile angegeben.

So zeigt die Figur 6A die Grundplatte 2 mit einem Durchmesser D1 des darin vorgesehenen Durchgangsloches. Die Grundplatte ist vorteilhaft als Blechstanz- und Formteil ausgebildet. Der Durchmesser D1 beträgt beispielsweise 6 mm bis 14 mm, bevorzugt 9 mm-12 mm.

Figur 6B zeigt den Elastomerkörper 4 mit seinen Fortsätzen 18, welche als Dämpfungselement vorgesehen sind, sowie den Außendurchmesser D3 und den Innendurchmesser D2 des Elastomerkörpers 4. Der Innendurchmesser D2 des Elastomerkörpers 4 ist größer als der Innendurchmesser D1 der Grundplatte2 , so dass an der Verbindungsebene des Elastomerkörpers 4 mit der Grundplatte 2 ein Absatz 8 des Durchgangsloches 7 entsteht, welcher von der Grundplatte 2 ausgebildet wird und welcher dazu dient, dass die Grundplatte 2 und damit das gesamte Elastomer-Lager 1 mittels beispielsweise eines Bolzens oder eines anderen Befestigungsmittels an einem Bürositzmöbelelement befestigbar ist. D2 beträgt beispielsweise zwischen 15 mm und 20 mm, bevorzugt 16 mm bis 19 mm. Dabei ist ein zylindrischer Elastomerkörper 4 vorteilhaft als Gummikörper ausgebildet und weist einen Durchmesser von 45 mm bis 75 mm und eine Höhe H1 (zwischen den gegenseitig zugewandten Seiten des Gegenflansches 3) von 7 mm bis 13 mm auf.

Der in Fig. 6C dargestellte Gegenflansch 3 ist bevorzugt ein Aluminium-Druckgußteil und weist, insbesondere wenn der Elastomerkörper 4 auch die Dämpfungselemente 18 ausbildet, im Bereich der Verbindung zum Elastomerkörper 4 einen leicht kleineren Durchmesser als der Elastomerkörper 4 von 40 mm bis 70 mm auf. In der dargestellten Ausführung hat der Elastomerkörper 4 etwa 60 mm Durchmesser und der Gegenflansch etwa 57 mm Durchmesser. Die Höhe H2 des Gegenflansches 3 beträgt dabei im von der Kragenmuffe verdeckten Abschnitt 2 mm bis 4 mm und im Bereich der Befestigungsmittel beträgt die Höhe H3 15 mm bis 20 mm.

Die Kragenmuffe 5 in Fig. 6D ist bevorzugt ein Blechtiefziehteil, beispielsweise aus Stahl oder Messing, mit 1 mm bis 2 mm Stärke und ist zum Umhüllen des Elastomerkörpers 4 und des Gegenflansches 3 ausgebildet. Sie weist dabei, abhängig von den Durchmessern des Elastomerkörpers und des Gegenflansches, einen bevorzugten Durchmesser D4 von 65 mm bis 70 mm auf. Der Kragen 15 der Kragenmuffe 5 hat einen Innendurchmesser D5 von beispielsweise 35 mm bis 55 mm. Dieser ist so dimensioniert, dass der Gegenflansch 3 mit seinen Befestigungsmitteln 9 aus der Öffnung der Kragenmuffe 5 herausragt, jedoch nicht vollständig hindurch passt. Der Abstand 16 zwischen Kragenmuffe und Gegenflansch beträgt resultierend aus den unterschiedlichen Durchmessern und Höhen vorteilhaft zwischen 0,5 mm und 4 mm, insbesondere 1,5 mm bis 2,5 mm und kann zur Bereitstellung jeglicher Charakteristik des Elastomer-Lagers 1 in verschiedenen Bereichen unterschiedlich vorgesehen sein. Beispielsweise kann der Abstand 16 in einer oberen Hälfte 4 mm und in einer unteren Hälfte 2 mm betragen, wobei Übergänge dazwischen fließend vorgesehen sind. Alternativ kann die Kragenmuffe 5 auch eine andere, insbesondere größere Wandstärke, z. B. von 2 bis 5 mm, aufweisen und alternativ oder zusätzlich einen anderen Werkstoff, beispielsweise einen Aluminiumwerkstoff, enthalten.

Figur 7 zeigt das zusammengebaute Elastomer-Lager 1 in einer isometrischen Ansicht. In dieser Ansicht werden die Ausbildung der Befestigungsmittel 9, 19 und der formschlüssigen Verbindung von Grundplatte 2 und Kragenmuffe 5 nochmals besonders anschaulich dargestellt.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Beispielsweise kann die Kragenmuffe durch zumindest ein anderes Anschlagelement ersetzt werden. Das Anschlagelement kann alternativ zur Befestigung an der Gegenplatte auch an dem Sitzmöbelelement, an welchem das Elastomer-Lager angebracht wird, befestigt sein.

Anstatt eines Elastomerkörpers kann auch ein anderer flexibler bzw. federnder Körper verwendet werden, beispielsweise eine Schraubenfeder mit großem Durchmesser.

### Bezugszeichenliste

- 1: Elastomer-Lager
- 2: Grundplatte
- 3: Gegenflansch
- 4: Elastomerkörper
- 5: Kragenmuffe
- 6: Hauptachse
- 7: Durchgangsöffnung
- 8: Absatz
- 9: Befestigungsmittel, Gewindebohrung
- 10: Ausnehmung
- 11: Fortsatz
- 12: vom Elastomerkörper abgewandte Seite der Grundplatte
- 13: Hinterschneidung der Fortsätze
- 14: der Grundplatte abgewandte Seite des Gegenflansches
- 15: Kragen der Kragenmuffe
- 16: Abstand
- 17: Innenmantelfläche der Kragenmuffe
- 18: Dämpfungselement, Fortsatz des Elastomerkörpers
- 19: Zentriertaschen

- D1-D5: Durchmesser
- H1-H3: Höhen

## Patentansprüche

1. Bürositzmöbel,
mit einem Elastomer-Lager (1), insbesondere zur punktuellen Befestigung eines Sitzmöbelelements an dem Bürositzmöbel, wobei das Elastomer-Lager (1) aufweist:
eine Grundplatte (2), einen Gegenflansch (3), einen fest mit der Grundplatte (2) und dem Gegenflansch (3) verbundenen Elastomerkörper (4), und
eine an der Grundplatte (2) befestigte Kragenmuffe (5), welche den Elastomerkörper (4) und den Gegenflansch (3) zumindest abschnittsweise umhüllt.

2. Bürositzmöbel nach Anspruch 1,
**dadurch gekennzeichnet,**
**dass** der Elastomerkörper (4) an der Grundplatte (2) und/oder an dem Gegenflansch (3) anvulkanisiert ist.

3. Bürositzmöbel nach einem der vorstehenden Ansprüche,
**dadurch gekennzeichnet,**
**dass** die Grundplatte (2), der Elastomerkörper (4) und der Gegenflansch (3) eine gemeinsame Hauptachse (6) aufweisen, dass die Grundplatte (2), der Elastomerkörper (4), der Gegenflansch (3) und die Kragenmuffe (5) im Wesentlichen rotationsymmetrisch um die Hauptachse (6) ausgebildet sind.

4. Bürositzmöbel nach Anspruch 3,
**dadurch gekennzeichnet,**
**dass** entlang der Hauptachse (6) ein Durchgangsloch (7) durch die Grundplatte (2), den Elastomerkörper (4) und den Gegenflansch (3) zur Befestigung des Elastomer-Lagers an zumindest einem Bürositzmöbelelement (21; 22) vorgesehen ist.

5. Bürositzmöbel nach Anspruch 4,
**dadurch gekennzeichnet,**
**dass** die Grundplatte (2) im Bereich des Durchgangslochs (7) einen in das Durchgangsloch (7) vorstehenden Absatz (8) aufweist, welcher derart angeordnet und ausgebildet ist, dass mittels des Absatzes die Grundplatte (2) mit einem Bürositzmöbelelement (21; 22) fest verbindbar und/oder zentrierbar ist, insbesondere mittels eines korrespondierenden Bolzens des Bürositzmöbelelements (21; 22).

6. Bürositzmöbel nach einem der vorstehenden Ansprüche,
**dadurch gekennzeichnet,**
**dass** der Gegenflansch (3) an seiner der Grundplatte (2) abgewandten Seite Befestigungsmittel (9) zum Befestigen des Elastomer-Lagers (1) an einem Bürositzmöbelelement (21; 22) aufweist, welche insbesondere zumindest drei Befestigungspunkte aufweisen, welche derart angeordnet und ausgebildet sind, dass sie Zug-, Druck-, Biege- und Torsionskräfte aufnehmen und übertragen.

7. Bürositzmöbel nach einem der vorstehenden Ansprüche,
**dadurch gekennzeichnet,**
**dass** die Grundplatte (2) und die Kragenmuffe (5) durch Formschluss fest miteinander verbunden sind und/oder, dass an der Grundplatte (2) eine Vielzahl von Ausnehmungen (10) vorgesehen sind und an der Kragenmuffe (5) eine Vielzahl von entsprechenden Fortsätzen (11) vorgesehen sind, wobei die Fortsätze (11) in die Ausnehmungen (10) eingreifen und an einer Rückseite (12) der Grundplatte (2) eine Hinterschneidung (13) ausbilden.

8. Bürositzmöbel nach einem der vorstehenden Ansprüche,
**dadurch gekennzeichnet,**
**dass** an der der Grundplatte (2) abgewandten Seite (14) des Gegenflansches (3) zumindest ein Dämpfungselement (18) zum Dämpfen eines Anschlags des Gegenflansches (3) an der Kragenmuffe (5) vorgesehen ist.

9. Bürositzmöbel nach einem der vorstehenden Ansprüche,
**dadurch gekennzeichnet,**
**dass** sich der Kragen (15) der Kragenmuffe (5) vom Gegenflansch (3) und dem Elastomerkörper (4) beabstandet abschnittsweise über die der Grundplatte (2) abgewandte Seite des Gegenflansches (3) erstreckt.

10. Bürositzmöbel nach Anspruch 9,
**dadurch gekennzeichnet,**
**dass** der Elastomerkörper (4), der Gegenflansch (3) und die Kragenmuffe (5) derart ausgebildet und ausgelegt sind, dass ein vorbestimmter Abstand (16) zwischen der Kragenmuffe (5) und dem Verbund aus Gegenflansch (3) und Elastomerkörper (4) vorgesehen ist, der einen Bewegungsraum des Gegenflansches (3) und des Elastomerkörpers (4) innerhalb der Innenmantelfläche (17) der Kragenmuffe (5) definiert.

11. Bürositzmöbel nach Anspruch 10,
**dadurch gekennzeichnet,**
**dass** der Bewegungsraum derart dimensioniert ist, dass er eine durch Krafteinwirkung auf die Grundplatte (2) und/oder den Gegenflansch (3) hervorgerufene Verformung des Elastomerkörpers (4) ausschließlich als elastische und/oder reversible Verformung zulässt.

12. Bürositzmöbel nach einem der vorstehenden Ansprüche,
**dadurch gekennzeichnet,**
**dass** der Elastomerkörper eine Härte von 60 bis 90 Shore, insbesondere von 70 bis 80 Shore, aufweist.

13. Bürositzmöbel nach einem der vorstehenden Ansprüche,
**dadurch gekennzeichnet,**
**dass** das Bürositzmöbel ein Gestell (22) und eine Sitzmöbelkomponente (21) aufweist, wobei das Elastomer-Lager (1) zur punktuellen Befestigung der Sitzmöbelkomponente (21) an dem Gestell (22) an diesen befestigt ist.

14. Bürositzmöbel nach Anspruch 13,
**dadurch gekennzeichnet,**
**dass** das Gestell (22) mit der Grundplatte (2) und die Sitzmöbelkomponente (21) mit dem Gegenflansch (3) verbunden ist oder dass das Gestell (22) mit dem Gegenflansch (3) und die Sitzmöbelkomponente (21) mit der Grundplatte (2) verbunden ist, wobei durch Krafteinleitung in die Sitzmöbelkomponente (21) eine Verformungen des Elastomerkörpers (4) und eine Relativbewegung des Gegenflansches (3) zur Grundplatte (2) hervorrufbar ist.

15. Bürositzmöbel nach Anspruch 13 oder 14,
**dadurch gekennzeichnet,**
**dass** die Sitzmöbelkomponente (21) eine Rückenlehne (21) und/oder eine Sitzfläche und/oder eine Armlehne umfasst.

## Claims

1. Office seating furniture,
comprising an elastomeric bearing (1), in particular for securing a seating furniture element at selected points to the office seating furniture,
wherein the elastomeric bearing (1) comprises:
a base plate (2), a mating flange (3), an elastomeric body (4) fixedly connected to the base plate (2) and the mating flange (3), and
a collar sleeve (5) which is secured to the base plate (2) and encloses at least sections of the elastomeric body (4) and the mating flange (3).

2. Office seating furniture as claimed in claim 1,
**characterised in that**
the elastomeric body (4) is vulcanised to the base plate (2) and/or to the mating flange (3).

3. Office seating furniture as claimed in any one of the preceding claims,
**characterised in that**
the base plate (2), the elastomeric body (4) and the mating flange (3) comprise a common main axis (6),
the base plate (2), the elastomeric body (4), the mating flange (3) and the collar sleeve (5) are formed so as to be substantially rotationally symmetrical about the main axis (6).

4. Office seating furniture as claimed in claim 3,
**characterised in that**
provided along the main axis (6) is a through-hole (7) passing through the base plate (2), the elastomeric body (4) and the mating flange (3) for securing the elastomeric bearing to at least one office seating furniture element (21; 22).

5. Office seating furniture as claimed in claim 4,
**characterised in that** the base plate (2) comprises in the region of the through-hole (7) a shoulder (8) which protrudes into the through-hole (7) and is arranged and formed in such a manner that by means of the shoulder the base plate (2) can be fixedly connected to and/or centred with an office seating furniture element (21; 22), in particular by means of a corresponding bolt of the office seating furniture element (21; 22).

6. Office seating furniture as claimed in any one of the preceding claims,
**characterised in that**
the mating flange (3) comprises on its side remote from the base plate (2) securing means (9) for securing the elastomeric bearing (1) to an office seating furniture element (21; 22) which comprise in particular at least three securing points which are arranged and formed in such a manner that they absorb and transmit tensile, compressive, bending and torsion forces.

7. Office seating furniture as claimed in any one of the preceding claims,
**characterised in that**
the base plate (2) and the collar sleeve (5) are fixedly connected to one another by means of a form-fit connection and/or the base plate (2) is provided with a multiplicity of recesses (10) and the collar sleeve (5) is provided with a multiplicity of corresponding extensions (11), wherein the extensions (11) engage into the recesses (10) and form an undercut (13) on a rear side (12) of the base plate (2).

8. Office seating furniture as claimed in any one of the preceding claims,
**characterised in that**
on the side (14) of the mating flange (3) remote from the base plate (2) at least one cushioning element (18) for cushioning a stop of the mating flange (3) is provided on the collar sleeve (5).

9. Office seating furniture as claimed in any one of the preceding claims,
**characterised in that** the collar (15) of the collar sleeve (5) extends in sections over the side of the mating flange (3) remote from the base plate (2) in such a manner as to be spaced apart from the mating flange (3) and the elastomeric body (4).

10. Office seating furniture as claimed in claim 9,
**characterised in that**
the elastomeric body (4), the mating flange (3) and the collar sleeve (5) are formed and designed in such a manner that a predetermined spaced interval (16) is provided between the collar sleeve (5) and the combination of mating flange (3) and elastomeric body (4) and defines a movement space of the mating flange (3) and the elastomeric body (4) within the inner peripheral surface (17) of the collar sleeve (5).

11. Office seating furniture as claimed in claim 10,
**characterised in that**
the movement space is dimensioned in such a manner that it permits a deformation, produced by the application of force upon the base plate (2) and/or the mating flange (3), of the elastomeric body (4) exclusively as an elastic and/or reversible deformation.

12. Office seating furniture as claimed in any one of the preceding claims,
**characterised in that**
the elastomeric body comprises a hardness of 60 to 90 Shore, in particular 70 to 80 Shore.

13. Office seating furniture as claimed in any one of the preceding claims,
**characterised in that**
the office seating furniture comprises a frame (22) and a seating furniture component (21), wherein the elastomeric bearing (1) is secured to the frame (22) for the purpose of securing the seating furniture component (21) at selected points thereto.

14. Office seating furniture as claimed in claim 13,
**characterised in that**
the frame (22) is connected to the base plate (2) and the seating furniture component (21) is connected to the mating flange (3) or the frame (22) is connected to the mating flange (3) and the seating furniture component (21) is connected to the base plate (2), wherein the application of force into the seating furniture component (21) can produce a deformation of the elastomeric body (4) and a relative movement of the mating flange (3) with respect to the base plate (2).

15. Office seating furniture as claimed in claim 13 or 14,
**characterised in that**
the seating furniture component (21) comprises a backrest (21) and/or a seat surface and/or an armrest.

## Revendications

1. Meuble de bureau destiné à s'asseoir, avec un palier en élastomère (1), en particulier pour la fixation ponctuelle d'un élément de meuble de bureau destiné à s'asseoir au meuble de bureau destiné à s'asseoir, dans lequel le palier en élastomère (1) présente :
une plaque de base (2), une contre-bride (3), un corps élastomère (4) relié solidaire à la plaque de base (2) et à la contre-bride (3), et
un manchon à col (5) fixé à la plaque de base (2), qui enveloppe le corps élastomère (4) et la contre-bride (3) au moins par sections.

2. Meuble de bureau destiné à s'asseoir selon la revendication 1, **caractérisé par le fait que** le corps élastomère (4) est vulcanisé sur la plaque de base (2) et/ou sur la contre-bride (3).

3. Meuble de bureau destiné à s'asseoir selon l'une des revendications précédentes, **caractérisé par le fait que** la plaque de base (2), le corps élastomère (4) et la contre-bride (3) présentent un axe principal commun (6), que la plaque de base (2), le corps élastomère (4), la contre-bride (3) et le manchon à col (5) sont réalisés essentiellement symétriques en rotation autour de l'axe principal (6).

4. Meuble de bureau destiné à s'asseoir selon la revendication 3, **caractérisé par le fait qu'**un trou traversant (7) est prévu le long de l'axe principal (6) à travers la plaque de base (2), le corps élastomère (4) et la contre-bride (3) pour la fixation du palier en élastomère à au moins un élément de meuble de bureau destiné à s'asseoir (21 ; 22).

5. Meuble de bureau destiné à s'asseoir selon la revendication 4, **caractérisé par le fait que** la plaque de base (2) présente dans la zone du trou traversant (7) une saillie (8) dépassant dans le trou traversant (7), qui est disposée et réalisée de telle sorte que, au moyen de la saillie, la plaque de base (2) peut être reliée solidaire et peut être centrée avec un élément de meuble de bureau destiné à s'asseoir (21 ; 22), en particulier au moyen d'un axe correspondant de l'élément de meuble de bureau destiné à s'asseoir (21 ; 22).

6. Meuble de bureau destiné à s'asseoir selon l'une des revendications précédentes, **caractérisé par le fait que** la contre-bride (3) présente sur sa face opposée à la plaque de base (2) des moyens de fixation (9) pour la fixation du palier en élastomère (1) à un élément de meuble de bureau destiné à s'asseoir (21 ; 22), qui présentent en particulier au moins deux points de fixation, qui sont disposés et réalisés de telle sorte qu'ils absorbent et transmettent des forces de traction, de pression, de flexion et de torsion.

7. Meuble de bureau destiné à s'asseoir selon l'une des revendications précédentes, **caractérisé par le fait que** la plaque de base (2) et le manchon à col (5) sont reliés solidaires entre eux par complémentarité de forme et/ou
qu'un certain nombre d'évidements (10) sont prévus sur la plaque de base (2) et un certain nombre de prolongements (11) correspondants sont prévus sur le manchon à col (5), les prolongements (11) venant en prise dans les évidements (10) et réalisant une contre-dépouille (13) sur une surface arrière (12) de la plaque de base (2).

8. Meuble de bureau destiné à s'asseoir selon l'une des revendications précédentes, **caractérisé par le fait que**, sur la face (14) de la contre-bride (3) opposée à la plaque de base (2), au moins un élément d'amortissement (18) est prévu pour amortir une butée de la contre-bride (3) sur le manchon à col (5).

9. Meuble de bureau destiné à s'asseoir selon l'une des revendications précédentes, **caractérisé par le fait que** le col (15) du manchon de col (5) à distance de la contre-bride (3) et du corps élastomère (4) s'étend par sections sur la face de la contre-bride (3) opposée à la plaque de base (2).

10. Meuble de bureau destiné à s'asseoir selon la revendication 9, **caractérisé par le fait que** le corps élastomère (4), la contre-bride (3) et le manchon à col (5) sont réalisés et conçus de telle sorte qu'une distance prédéfinie (16) est prévue entre le manchon à col (5) et le composé constitué de la contre-bride (3) et du corps élastomère (4), qui définit un espace de mouvement de la contre-bride (3) et du corps élastomère (4) à l'intérieur de la surface latérale intérieure (17) du manchon à col (5).

11. Meuble de bureau destiné à s'asseoir selon la revendication 10, **caractérisé par le fait que** l'espace de mouvement est dimensionné de telle sorte qu'il permet une déformation du corps élastomère (4) provoquée par effet de force sur la plaque de base (2) et/ou sur la contre-bride (3) exclusivement sous la forme de déformation élastique et/ou réversible.

12. Meuble de bureau destiné à s'asseoir selon l'une des revendications précédentes, **caractérisé par le fait que** le corps élastomère présente une dureté de 60 à 90 Shore, en particulier de 70 à 80 Shore.

13. Meuble de bureau destiné à s'asseoir selon l'une des revendications précédentes, **caractérisé par le fait que** le meuble de bureau destiné à s'asseoir présente une structure (22) et un composant de meuble destiné à s'asseoir (21), le palier en élastomère (1) étant fixé à ceux-ci pour la fixation ponctuelle du composant de meuble destiné à s'asseoir (21) à la structure (22).

14. Meuble de bureau destiné à s'asseoir selon la revendication 13, **caractérisé par le fait que** la structure (22) est reliée à la plaque de base (2) et le composant de meuble destiné à s'asseoir (21) est relié à la contre-bride (3) et
que la structure (22) est reliée à la contre-bride (3) et le composant de meuble destiné à s'asseoir (21) est relié à la plaque de base (2), une déformation du corps élastomère (4) et un déplacement relatif de la contre-bride (3) vers la plaque de base (2) pouvant être provoqués par application de force dans le composant de meuble destiné à s'asseoir (21).

15. Meuble de bureau destiné à s'asseoir selon la revendication 13 ou 14, **caractérisé par le fait que** le composant de meuble destiné à s'asseoir (21) comprend un dossier (21) et/ou une assise et/ou un accoudoir.
